# EUROPÄISCHE PATENTSCHRIFT

(11) **EP 2 043 586 B1**
(45) Veröffentlichungstag und Bekanntmachung des Hinweises auf die Patenterteilung: **05.05.2010**
(21) Anmeldenummer: 07763745.2
(22) Anmeldetag: 13.07.2007
(51) Int. Cl.: A61J 17/00

(54) **ZAHNPUTZSCHNULLER MIT BAUCHIGEM SAUGKÖRPER**
TEETH CLEANING DUMMY HAVING A CONVEX TEAT BODY
SUCETTE À FONCTION D'HYGIÈNE DENTAIRE PRÉSENTANT UN CORPS DE TÉTÉE BOMBÉ

(30) Priorität: 13.07.2006 AT 11922006; 13.07.2006 AT 11932006
(43) Veröffentlichungstag der Anmeldung: 08.04.2009
(73) Patentinhaber: Mam Babyartikel Gesellschaft m.b.H., 1160 Wien (AT)
(72) Erfinder: RÖHRIG, Peter, A-1160 Wien (AT)
(74) Vertreter: Sonn & Partner Patentanwälte
(86) Internationale Anmeldenummer: PCT/AT2007/000348
(87) Internationale Veröffentlichungsnummer: WO 2008/006128

(56) Entgegenhaltungen:
- WO-A-96/20687
- WO-A-98/27928
- WO-A-2004/087039
- WO-A1-02/064079
- DE-U1- 20 001 256
- GB-A- 130 747
- US-A- 3 924 621

## Beschreibung

Die Erfindung betrifft einen Schnuller mit einem Schild und einem Saugteil, wobei der Saugteil einen an den Schild angrenzenden Schaft aufweist, der im Bereich der Kiefer- bzw. Zahnauflage im Querschnitt voll ausgebildet ist, wobei an den Schaft in seinem vom Schild abgewandten Endabschnitt ein Saugelement anschließt, so dass die Kontur des Saugteils ausgehend von dem Schaft eine bekannten Hohlkörpersaugern im Wesentlichen entsprechende Keulenform aufweist.

Es ist eine Vielzahl von unterschiedlichsten Schnullern bekannt, bei welchen ein Saugteil an einem Schild befestigt ist. Hierbei handelt es sich um Saugteile, welche aus einem Hohlkörper bestehen, so dass sich der Hohlkörper beim Anlegen eines Saugdrucks des Kindes elastisch verformt und sich der von den Saugerwänden eingeschlossene Hohlraum somit verkleinert. Sofern das den Schnuller verwendende Baby bzw. Kleinkind keine Saugkraft auf den Hohlkörper aufbringt, nimmt dieser wieder seine Ausgangsform an. Diese übliche Form von Hohlkörpersaugern entspricht im Wesentlichen einer Keulenform, d.h. einem Schaftabschnitt, über welchen der Hohlkörpersauger mit dem Schild verbunden ist, der einen vergleichsweise geringen Querschnitt aufweist, und welcher sich dann zu einem frei auskragenden Nippelteil verbreitert, der somit einen vergleichsweise großen Querschnitt aufweist.

Die Verwendung derartiger Schnuller durch Babys bzw. Kleinkinder bewirkt nachteiligerweise jedoch, dass die Zahnreihen des Babys bzw. Kleinkindes im Bereich des Schafts des Schnullers nicht vollständig geschlossen werden können. Dies verursacht häufig einen frontal offenen Biss, d.h. eine Fehlstellung der Zähne des heranwachsenden Kindes.

Um einen derartigen frontal offenen Biss zu vermeiden, werden verschiedene Lösungen im Stand der Technik vorgeschlagen.

Insbesondere ist es aus der WO 99/04745 A bekannt, bei einem herkömmlichen Hohlkörpersauger einen vergleichsweise flachen Transmitterkörper vorzusehen, welcher abgewinkelt ist, so dass der Transmitterkörper zwischen oberen und unteren Schneidezähnen eines Kleinkindes aufgenommen werden kann und somit versucht wird, im Wesentlichen ein Schließen der Schneidezähne zu ermöglichen. Aufgrund der Ausbildung des Saugers als Hohlkörper muss jedoch auch dieser abgewinkelte Transmitterkörper doppelwandig ausgebildet sein, so dass sich eine vergleichsweise große Wandstärke auch im Bereich des gegenüber dem übrigen Sauger flachen Transmitterkörpers ergibt.

Eine ähnliche Lösung ist auch in der WO 98/02132 A beschrieben, wobei hier jedoch ein spezieller Saugkörper vorgesehen ist, der in der benutzten Stellung unterhalb der Lippe des Babys bzw. Kleinkindes angeordnet ist, so dass ein Lippenkontakt mit dem oberen Gaumenbereich möglich ist.

In der FR 1 463 140 A ist ein Schnuller gezeigt, welcher einstückig mit einem Schild ausgebildet ist und einen im Querschnitt voll ausgebildeten Schaftbereich aufweist. An den plattenförmigen Schaftbereich schließt ein ebenso im Querschnitt voll ausgebildeter Saugteil an, so dass kein Sauggefühl, das jenem eines herkömmlichen Hohlkörpersaugers im Wesentlichen entspricht, erzielt wird.

Aus der US 5 711 759 A ist eine andersartige Zahnhygienevorrichtung bekannt, wobei auch hier ein im Querschnitt voller Schaft im Bereich der Zahnauflage vorgesehen ist, an welchem ein eine Keulenform aufweisender Massageteil anschließt, der ebenfalls im Querschnitt voll ausgebildet ist. Auf dem Massageteil ist zudem eine Vielzahl von Massage- bzw. Reinigungselementen vorgesehen.

Aus der CH 315 459 A ist noch ein Schnuller bekannt, der zur Gänze im Querschnitt voll ausgebildet ist. Auch hiermit wird somit kein einem Hohlkörpersauger entsprechendes Sauggefühl erzielt.

Weitere spezielle kieferorthopädische Hohlkörpersauger sind beispielsweise aus der DE 102 27 787 A, der DE 43 18 693 A sowie der DE 828 288 C beschrieben. Auch hier ist jedoch die Wandstärke des Hohlkörpersaugers im Bereich der Kiefer- bzw. Zahnauflage aufgrund der doppelwandigen Ausbildung des Hohlkörpers nach unten hin begrenzt.

Weiters ist aus der US 2004/0210252 A1 eine spezielle Beißvorrichtung zum Härten von Kinder- bzw. Babyzähnen bekannt, wobei hier ein Saug- bzw. Beißteil an einem Schild befestigt ist. Hierbei handelt es sich jedoch nicht um einen Schnuller im herkömmlichen Sinn mit einem keulenförmigen Saugteil, sondern um einen scheibenförmigen Saug- bzw. Beißteil.

US 392 4621 offenbart einen Schnuller mit allen technischen Merkmalen des Oberbegriffs des Anspruchs 1.

Ziel der vorliegenden Erfindung ist nun einen Schnuller der eingangs angeführten Art zu schaffen, welcher im Zahnschlussbereich bzw. im Bereich der Kieferauflage dünn ausgebildet sein kann, der jedoch zugleich ein Sauggefühl vermittelt, welches im Wesentlichen jenem von bekannten Hohlkörpersaugern entspricht.

Dies wird bei dem Schnuller im Anspruch 1 beansprucht erzielt. Durch das Vorsehen eines voll- bzw. einwandigen Schafts, d.h. eines nicht hohlwandigen Schafts, wie dieser bei üblichen Hohlkörpersaugern üblich ist, kann die Wandstärke des Schafts reduziert werden, so dass der Schaft im Kiefer- bzw. Zahnauflagebereich des Saugteils eine äußerst geringe Materialstärke aufweist. Darüber hinaus ist am Schaft zumindest ein hohler bauchiger Saugkörper angeordnet, so dass die Kontur eines herkömmlichen Hohlkörpersaugers nachgebildet werden kann und sich für das Baby bzw. das Kleinkind, welches den Schnuller verwendet, auch ein im Wesentlichen herkömmlichen Hohlkörpersaugern entsprechendes Sauggefühl ergibt. Das an dem Schaft angeordnete Saugelement kann hierbei die selbe Elastizität wie ein herkömmlicher Hohlkörpersauger aufweisen.

Der Saugkörper ist zur Ausbildung des Hohlraums im Wesentlichen geschlossen-wandig ausgebildet.

Um zusätzlich zu dem Beruhigungseffekt durch das Saugen an dem mit dem Schaft verbundenen Saugelement eine Massage des Kiefers bzw. eine Reinigung der Milchzähne des Kleinkindes zu erzielen, ist es vorteilhaft, wenn auf dem Schaft eine Vielzahl von Massage- bzw. Reinigungselementen vorgesehen ist.

Um eine formstabile Halterung des Saugelements über den Schaft sowie eine effiziente Massage bzw. Reinigung mittels etwaiger am Schaft angeordneter Massage- bzw. Reinigungselemente zu haben, ist der Schaft im Wesentlichen plattenförmig ausgebildet.

. Alternativ ist es für eine effiziente Massage bzw. Reinigung ebenfalls möglich, dass als Massage- bzw. Reinigungselemente zahnförmige Zapfen vorgesehen sind.

Um ein Druckausgleich des geschlossen-wandigen Saugkörpers zu erzielen ist ein vom Hohlraum des geschlossen-wandigen Saugkörpers über den Schaft zur Aussenseite des Schildes führenden Entlüftungskanal vorgesehen.

Wenn eine Längsachse des Saugkörpers schräg, vorzugsweise in einem Winkel zwischen 30° und 60°, zur Längsache des Schafts angeordnet ist, ergibt sich ein abgwinkeltes Saugelement, welches von manchen Kleinkindern bevorzugt wird.

Um die Gefahr eines offenen Frontalbisses zu vermeiden und zugleich die Anforderungen hinsichtlich der Beißfestigkeit zu erfüllen, hat es sich als vorteilhaft herausgestellt, wenn die Wandstärke des Schafts zwischen 0,8 mm und 3 mm, vorzugsweise zwischen 1,7 mm und 2,4 mm beträgt.

Um die Elastizität des Schafts quer zu seiner Längserstreckung zu erhöhen, ist es günstig, wenn der Schaft zumindest eine quer zu seiner Längserstreckung verlaufende Materialverjüngung aufweist. Alternativ zu der Materialverjüngung könnte der Schaft auch gebogen oder wellenförmig gestaltet sein.

Die Elastizität entsprechend herkömmlichen Hohlkörpersaugern ist insbesondere gegeben, wenn der Saugteil aus Silikon, Latex oder einem thermoplastischen Elastomer besteht. Der Schild weist hingegen die erforderliche Festigkeit auf, wenn er vorteilhafterweise aus einem thermoplastischen Material, insbesondere Polycarbonat oder Polypropylen, besteht.

Hinsichtlich einer zuverlässigen Befestigung des Saugteils am Schild sowie einer kosteneffizienten Herstellung ist es günstig, wenn der Schild und der Saugteil einstückig als Zwei- oder Mehrkomponenten-Spritzgussteil ausgebildet sind.

Die Erfindung wird nachstehend anhand von in den Zeichnungen dargestellten bevorzugten Ausführungsbeispielen, auf die sie jedoch nicht beschränkt sein soll, noch näher erläutert. Im Einzelnen zeigen in der Zeichnung:
Fig. 1 eine perspektivische Ansicht eines Saugers mit einem vollwandigen Schaft, mit welchem ein ringförmiges bauchiges Saugelement verbunden ist; (nicht beansprucht)
Fig. 2 eine perspektivische Ansicht eines Saugers mit einem im Querschnitt vollen Schaft, mit welchem ein im Wesentlichen geschlossen-wandiges bauchiges Saugelement verbunden ist;
Fig. 3 eine Schnittansicht gemäß der Linie III-III in Fig. 2;
Fig. 3a eine Schnittansicht gemäß Fig. 3, wobei in dem bauchigen Saugelement ein Einsatzteil aufgenommen ist;
Fig. 4 eine perspektivische Ansicht eines Saugers mit einem im Querschnitt vollen Schaft, mit welchem ein im Wesentlichen geschlossen-wandiges bauchiges Saugelement verbunden ist, wobei die Oberflächen im Wesentlichen glatt ausgebildet sind;
Fig. 4a eine Schnittansicht gemäß der Linie IVa-IVa in Fig. 4;
Fig. 5 eine perspektivische Ansicht eines Saugers ähnlich Fig. 4, jedoch mit einem sich durch den Schaft erstreckenden Entlüftungskanal;
Fig. 5a eine Schnittansicht gemäß der Linie Va-Va in Fig. 5; und
Fig. 6 eine perspektivische Ansicht eines Saugers ähnlich Fig.4, jedoch mit einem abgewinkelt angeordneten Saugkörper.

In Fig. 1 ist ein Schnuller 1 mit einem Saugteil 2 gezeigt, der an einem Schild 3 befestigt ist, wobei der Saugteil 2 und der Schild 3 auch einstückig in einem Zwei- oder Mehrkomponenten-Spritzgussverfahren hergestellt werden können. Der Saugteil 2 weist hierbei einen vollwandigen Schaft 4 auf, welcher benachbart des Schilds 3 angeordnet ist. Im Bereich des Schafts 4 kommen die Kiefer- bzw. die Schneidezähne eines den Schnuller 1 verwendenden Babys bzw. Kleinkinds zur Auflage, so dass der voll- bzw. einwandige Schaft 4 möglichst dünnwandig, z.B. mit einer Wandstärke von ca. 2,4 mm, ausgebildet ist, um nicht einen offenen Frontalbiss des Babys bzw. Kleinkinds zu verursachen und zugleich jedoch die Anforderungen hinsichtlich der Beißfähigkeit zu erfüllen.

Bei dem in Fig. 1 und 2 gezeigten Ausführungsbeispiel ist der Schaft 4 im Wesentlichen plattenförmig ausgebildet. Selbstverständlich kann dieser jedoch auch eine andere Form, z.B. im Wesentlichen die Form eines Stiels bzw. eines Dorns, aufweisen. Der Schaft 4 ist somit im Wesentlichen lediglich als Grundstruktur zur Befestigung eines Saugelements 5 bzw. von Massage bzw. Reinigungselementen 6 vorgesehen, so dass die Kontur des Schnullers 1 im Wesentlichen bekannten Hohlkörpersaugern entspricht.

Der plattenförmige Schaft 4 weist bei dem in Fig. 1 gezeigten Ausführungsbeispiel an seinen beiden Breitseiten als Massage- bzw. Reinigungselemente 6 noppenförmige Zapfen 7 auf, so dass mit dem Schnuller 1 zugleich mit dem üblichen Beruhigungseffekt auch eine Massage des Gaumens bzw. eine Reinigung der Schneidezähne erfolgt.

Der plattenförmige Schaft 4 gabelt sich in seinem vom Schild 3 abgewandten Endabschnitt 8, wobei als Saugelement 5 an dem Schaft 4 ein im Wesentlichen ringförmiger bauchiger Saugkörper 9 vorgesehen ist. Der ringförmige Saugkörper 9 schließt einen Hohlraum 10 ein und weist hierbei seitliche Ringöffnungen 9', 9" auf, wobei eine Ringachse 9"' im Wesentlichen senkrecht zu einer Längserstreckungsachse 11 des Schnullers 1 bzw. parallel zur Ebene, in welcher sich der Schild 3 erstreckt, angeordnet ist. Der ringförmige Saugkörper 9 weist somit ebenfalls wie ein herkömmlicher Hohlkörpersauger eine gewisse Elastizität auf, so dass er sich beim Anlegen eines Saugdrucks durch das Baby bzw. Kleinkind zusammenzieht und ohne Anliegen dieses Saugdrucks in seine in Fig. 1 gezeigte Ausgangsstellung zurückkehrt.

In den Fig. 2 und 3 ist ein alternatives Ausführungsbeispiel des Schnullers 1 gezeigt, wobei auch hier der Saugteil 2 über einen plattenförmigen Schaft 4 mit dem Schild 3 verbunden ist. An den Breitseiten des plattenförmigen Schafts 4 sind hierbei als Massage- bzw. Reinigungselemente 6 im Wesentlichen zahnförmige Zapfen 7' vorgesehen.

Wie insbesondere aus Fig. 3 ersichtlich, schließt an den Schaft 4 in seinem vorderen vom Schild 2 abgewandten Endabschnitt 8 ein bauchiges Saugelement 5 in der Form eines im Wesentlichen geschlossen-wandigen, linsen- bzw. kirschenförmigen Körpers 12 an. Der geschlossen-wandige Körper 12 weist hierbei in seinem frei auskragenden stirnseitigen Endabschnitt eine schlitzförmige Öffnung 13 auf. Auch hierdurch ergibt sich somit, wie insbesondere in Fig. 3 ersichtlich, die von herkömmlichen Hohlkörpersaugern bekannte Keulenform, so dass das Sauggefühl bekannter Hohlkörpersauger möglichst weitgehend nachgebildet werden kann, zugleich jedoch aufgrund der einwandigen, dünnen Ausbildung des Schafts 4 eine geringere Wandstärke im Kiefer- bzw. Zahnauflagebereich erzielbar ist.

Wie weiters in Fig. 3 ersichtlich, kann der Saugteil 2 auch zugleich einen Befestigungsflansch 14 sowie einen Griffteil 15 aufweisen, wobei der Schild 3 in einer Rille des Befestigungsflansches 14 aufgeschnappt ist. Alternativ können alle gezeigten Ausführungsbeispiele auch einstückig in einem Zwei-Komponenten-Spritzgussverfahren hergestellt werden, wobei der Saugteil 2 gegenüber dem Schild 3 aus einem weichen Material besteht, z.B. Silikon, Latex, einem thermoplastischen Elastomer, oder dgl..

In Fig. 3a ist ersichtlich, dass in dem im Wesentlichen geschlossen-wandigen Hohlkörper 12 ein schwammartiger Einsatzteil 12' aufgenommen werden kann. Mit Hilfe dieses Einsatzteils 12' kann der Speichel des den Schnuller 1 verwendenden Kindes gesammelt werden und die gesammelte Speichelflüssigkeit insbesondere zu medizinischen Zwecken untersucht werden. Zudem ist eine Materialverjüngung 4" des Schafts 4 ersichtlich, die durch beidseitig vorgesehene Querrillen gebildet ist, so dass der Schaft 4 auf einfache Weise quer zu seiner Längserstreckungsrichtung nach unten bzw. oben gebogen werden kann.

In Fig. 4 ist ein weiteres Ausführungsbeispiel mit einem bauchigen, geschlossen-wandigen Saugkörper 9 ersichtlich, wobei die Oberflächen sowohl im Bereich des Schafts 4 als auch im Bereich des Saugkörpers 9 im Wesentlichen glatt ausgebildet sind. Wie in Fig. 4a ersichtlich ist, schließt auch dieser Saugkörper 9 einen Hohlraum 10 ein.

In den Fig. 5 und 5a ist ersichtlich, dass eine Entlüftung des bauchigen, im Wesentlichen geschlossen-wandigen Saugkörpers 9 auch über einen Lüftungskanal 13' erzielt werden kann, welcher vom Hohlraum 20 zur Außenseite des Schilds 3 eine Verbindung herstellt.

In Fig. 6 ist ein weiteres Ausführungsbeispiel gezeigt, wobei hier ein eine abgeflachte Spitze aufweisender bauchiger, den Hohlraum 10 ausbildender Saugkörper 9 vorgesehen ist, der eine auf die abgeflachte Spitze normal stehende Achse 16 aufweist. Diese Achse 16 ist zur Längsachse 11 des Schafts 4 in einem Winkel von ca. 45° angeordnet. Hierdurch ergibt sich eine asymmetrische, abgewinkelte Ausbildung des Saugteils 2. Um einen Druckausgleich des Hohlraums 10 zu ermöglichen, kann auch dieser Saugkörper 9 beispielsweise seitliche Öffnungen (9', 9'') zur Ausbildung eines ringförmigen Saugkörpers 9 (vgl. Fig. 1), oder jedoch eine schlitzförmige Öffnung 13 (vgl. Fig. 3) oder einen Entlüftunkgskanal 13' (vgl. Fig. 5) aufweisen. Wesentlich ist jedoch lediglich, dass der Schaft 4 im Querschnitt voll ausgebildet ist und ein bauchiger hohler Saugkörper 9, 12 vorgesehen ist, um ein im Wesentlichen einem herkömmlichen Hohlkörpersauger entsprechendes Sauggefühl zu erzielen.

## Patentansprüche

1. Schnuller (1) mit einem Schild (3) und einem Saugteil (2),
wobei der Saugteil (2) einen an den Schild (3) angrenzenden Schaft (4) aufweist und an den Schaft (4) in seinem vom Schild (3) abgewandten Endabschnitt (8) ein Saugelement (5) anschließt, wobei als Saugelement (5) ein bauchiger Saugkörper (12) vorgesehen ist, der zur Ausbildung eines Hohlraums (10) im Wesentlichen geschlossen-wandig ausgebildet ist, so dass die Kontur des Saugteils (2) ausgehend von dem Schaft (4) eine bekannten Hohlkörpersaugern im Wesentlichen entsprechende Keulenform aufweist, **dadurch gekennzeichnet, dass** der Schaft (4) im Bereich der Kiefer- bzw. Zahnauflage im Wesentlichen plattenförmig und im Querschnitt voll ausgebildet ist, wobei in dem plattenförmigen Schaft (4) ein vom Hohlraum des geschlossen-wandigen Saugkörpers (12) zur Aussenseite des Schildes (3) führender Entlüftungskanal (13') vorgesehen ist.

2. Schnuller nach Anspruch 1, **dadurch gekennzeichnet, dass** auf dem Schaft (4) eine Vielzahl von Massage- bzw. Reinigungselementen (6) vorgesehen ist.

3. Schnuller nach Anspruch 2, **dadurch gekennzeichnet, dass** die Massage- bzw. Reinigungselemente (6) im Wesentlichen senkrecht zu dem plattenförmigen Schaft (4) angeordnet sind.

4. Schnuller nach Anspruch 2 oder 3, **dadurch gekennzeichnet, dass** als Massage- bzw. Reinigungselemente (6) noppenförmige Zapfen (7) vorgesehen sind.

5. Schnuller nach Anspruch 2 oder 3, **dadurch gekennzeichnet, dass** als Massage- bzw. Reinigungselemente (6) zahnförmige Zapfen (7') vorgesehen sind.

6. Schnuller nach einem der Ansprüche 1 bis 5, **dadurch gekennzeichnet, dass** eine Längsachse des Saugkörpers (9, 12) schräg, vorzugsweise in einem Winkel (alpha) zwischen 30° und 60° zur Längsache des Schafts (4) angeordnet ist.

7. Schnuller nach einem der Ansprüche 1 bis 6, **dadurch gekennzeichnet, dass** die Wandstärke des Schafts (4, 4') zwischen 0,8 mm und 3 mm, vorzugsweise zwischen 1,7 mm und 2,4 mm beträgt.

8. Schnuller nach einem der Ansprüche 1 bis 7, **dadurch gekennzeichnet, dass** der Schaft (4) zumindest eine quer zu seiner Längserstreckung verlaufende Materialverjüngung (4'') aufweist.

9. Schnuller nach einem der Ansprüche 1 bis 8, **dadurch gekennzeichnet, dass** der Saugteil (2) aus Silikon, Latex oder einem thermoplastischen Elastomer besteht.

10. Schnuller nach einem der Ansprüche 1 bis 9, **dadurch gekennzeichnet, dass** der Schild (3) aus einem thermoplastischen Material, insbesondere Polycarbonat oder Polypropylen, besteht.

11. Schnuller nach einem der Ansprüche 1 bis 10, **dadurch gekennzeichnet, dass** der Schild (3) und der Saugteil (2) einstückig als Zwei- oder Mehrkomponenten-Spritzgussteil ausgebildet sind.

## Claims

1. A pacifier (1) with a shield (3) and a teat part (2), said teat part (2) having a shaft (4) adjacent to the shield (3) and a teat element (5) adjoining the shaft (4) in its end section (8) which faces away from the shield (3), wherein a bellied teat body (12), which is designed substantially closed-walled in order to form a cavity (10), is provided as a teat element (5), so the contour of the teat part (2), starting at the shaft (4), has a club-shape substantially corresponding to known hollow-body teats, **characterised in that** the shaft (4) is substantially plate-shaped in the region that contacts the jaw and/or the teeth and solid in cross-section, with a ventilation canal (13') being provided in the plate-shaped shaft, extending from the cavity of the closed-walled teat body (12) to the outside of the shield (3).

2. The pacifier according to Claim 1, **characterised in that** a plurality of massage and/or cleaning elements (6) is provided on the shaft (4).

3. The pacifier according to Claim 2, **characterised in that** the massage and/or cleaning elements (6) are arranged substantially vertically to the shaft (4).

4. The pacifier according to Claim 2 or 3, **characterised in that** knob-shaped pins (7) are provided as massage and/or cleaning elements (6).

5. The pacifier according to Claim 2 or 3, **characterised in that** teeth-shaped pins (7') are provided as massage and/or cleaning elements (6).

6. The pacifier according to any of the Claims 1 to 5, **characterised in that** a longitudinal axis of the teat body (9, 12) is arranged inclined to the longitudinal axis of the shaft (4), preferably in an angle (alpha) between 30° and 60°.

7. The pacifier according to any of the Claims 1 to 6, **characterised in that** the thickness of the walls of the shaft (4, 4') is between 0.8 mm and 3mm, preferably between 1.7 mm and 2.4 mm.

8. The pacifier according to any of the Claims 1 to 7, **characterised in that** the shaft (4) has at least one material tapering (4") transversely to its longitudinal extension.

9. The pacifier according to any of the Claims 1 to 8, **characterised in that** the teat part (2) is made of silicone, latex or a thermoplastic elastomer.

10. The pacifier according to any of the Claims 1 to 9, **characterized in that** the shield (3) is made of a thermoplastic material, in particular polycarbonate or polypropylene.

11. The pacifier according to any of the Claims 1 to 10, **characterized in that** the shield (3) and the teat part (2) are integrally formed as a two-component or multi-component injection moulding part.

## Revendications

1. Tétine (1) comprenant une enveloppe (3) et une partie à sucer (2), la partie à sucer (2) présentant une tige (4) contiguë à l'enveloppe (3) et un élément à sucer (5) se raccordant à la tige (4) dans sa partie d'extrémité (8) opposée à l'enveloppe (3), un corps à sucer (12) renflé étant prévu comme élément à sucer (5), lequel corps est constitué essentiellement d'une paroi fermée pour réaliser un espace creux (10) de sorte que le contour de la partie à sucer (2) présente à partir de la tige (4) une forme de massue correspondant sensiblement à des tétines à corps creux connus, **caractérisée en ce que** la tige (4) est sensiblement en forme de plaque dans la zone du support de maxillaire ou du support de dents et conçue pleine en section, un conduit de ventilation (13') allant de la cavité du corps à sucer (12) à paroi fermée au côté extérieur de l'enveloppe (3) étant prévu dans la tige (4) en forme de plaque.

2. Tétine selon la revendication 1, **caractérisée en ce qu'**une pluralité d'éléments de massage et de nettoyage (6) est prévue sur la tige (4).

3. Tétine selon la revendication 2, **caractérisée en ce que** les éléments de massage et de nettoyage (6) sont disposés sensiblement perpendiculairement à la tige (4) en forme de plaque.

4. Tétine selon la revendication 2 ou 3,
**caractérisée en ce que** des tenons (7) en forme de bouton sont prévus comme éléments de massage et de nettoyage (6).

5. Tétine selon la revendication 2 ou 3,
**caractérisée en ce que** des tenons (7') en forme de dent sont prévus comme éléments de massage et de nettoyage (6).

6. Tétine selon l'une quelconque des revendications 1 à 5, **caractérisée en ce qu'**un axe longitudinal du corps à sucer (9, 12) est disposé en biais, de préférence dans un angle (alpha) compris entre 30 ° et 60 ° par rapport à l'axe longitudinal de la tige (4).

7. Tétine selon l'une quelconque des revendications 1 à 6, **caractérisée en ce que** l'épaisseur de paroi de la tige (4, 4') se situe entre 0,8 mm et 3 mm, de préférence entre 1,7 mm et 2,4 mm.

8. Tétine selon l'une quelconque des revendications 1 à 7, **caractérisée en ce que** la tige (4) présente au moins un rétrécissement de matériau (4") agencé transversalement à son extension longitudinale.

9. Tétine selon l'une quelconque des revendications 1 à 8, **caractérisée en ce que** la partie à sucer (2) est à base de silicone, de latex ou d'un élastomère thermoplastique.

10. Tétine selon l'une quelconque des revendications 1 à 9, **caractérisée en ce que** l'enveloppe (3) est à base d'un matériau thermoplastique, en particulier de polycarbonate ou de polypropylène.

11. Tétine selon l'une quelconque des revendications 1 à 10, **caractérisée en ce que** l'enveloppe (3) et la partie à sucer (2) sont conçues d'une seule pièce sous forme de pièce moulée par injection à deux composants ou plusieurs composants.
